# FASCICULE DE BREVET EUROPEEN

(11) **EP 1 788 599 B1**
(45) Date de publication et mention de la délivrance du brevet: **25.06.2008**
(21) Numéro de dépôt: 06354032.2
(22) Date de dépôt: 19.10.2006
(51) Int. Cl.: H01H 9/16

(54) **Dispositif et procédé de surveillance pour appareillage électrique**
Vorrichtung und Überwachungsverfahren für elektrische Einrichtungen
Apparatus and monitoring method for electrical plants

(30) Priorité: 22.11.2005 FR 0511810
(43) Date de publication de la demande: 23.05.2007
(73) Titulaire: SCHNEIDER ELECTRIC INDUSTRIES SAS, 92500 Rueil-Malmaison (FR)
(72) Inventeur: Vernay, Marc, 38050 Grenoble Cedex 09 (FR); Robichon, Christophe, 38050 Grenoble Cedex 09 (FR); Clement, Philippe, 38050 Grenoble Cedex 09 (FR)
(74) Mandataire: Tripodi, Paul

(56) Documents cités:
- EP-A- 0 162 376
- EP-A- 0 289 645
- WO-A-01/57897

## Description

### DOMAINE TECHNIQUE DE L'INVENTION

L'invention concerne un dispositif de surveillance d'un appareillage électrique comprenant un transmetteur de signaux électromagnétiques doté :
- de moyens d'émission destinés à émettre un rayonnement électromagnétique vers au moins un appareil électrique équipé de moyens de réception électromagnétique, et
- de moyens de maintien desdits moyens d'émission.

L'invention concerne également un procédé de surveillance d'un appareillage électrique.

### ETAT DE LA TECHNIQUE

La demande de brevet européen EP 1 179 827 décrit un dispositif de surveillance comportant des supports d'appareillage électrique faisant office de transmetteurs de signaux électromagnétiques, chacun desdits supports recevant une pluralité d'appareils électriques et étant dotés d'une boucle d'induction. Le dispositif de surveillance divulgué dans cette demande de brevet offre des possibilités réduites de localisation des appareils électriques. En effet, selon l'art antérieur, cette localisation est limitée, par exemple, à la détection d'appareils électriques dans un tableau électrique.

Le document "WO 01/57897 A" décrit aussi un dispositif selon le préambule de la revendication 1.

De plus, le couplage électromagnétique entre les appareils électriques et le dispositif de surveillance de l'art antérieur n'est pas optimum.

### EXPOSE DE L'INVENTION

L'invention vise à réduire les pertes électromagnétiques, à améliorer la sensibilité de la communication et à améliorer la localisation des appareils électriques.

Selon l'invention, les moyens d'émission du dispositif de surveillance comportent une pluralité d'émetteurs répartis en différentes positions des moyens de maintien, chaque émetteur d'au moins une partie de la pluralité d'émetteurs étant destiné à être couplé avec les moyens de réception d'un appareil électrique, de façon à recevoir un signal électromagnétique de contrôle comportant au moins une donnée représentative de la détection dudit appareil électrique, une donnée représentative de position ou de localisation étant associée à chaque émetteur.

De préférence, les moyens de maintien du au moins un transmetteur comportent une rangée modulaire sur laquelle les émetteurs sont répartis linéairement.

Selon un mode de réalisation, les moyens de maintien du au moins un transmetteur sont associés à un support destiné à supporter au moins un appareil électrique.

Selon un autre mode de réalisation, les moyens de maintien du au moins un transmetteur sont associés à un répartiteur destiné à alimenter au moins un appareil électrique.

Selon encore un autre mode de réalisation, les moyens de maintien du au moins un transmetteur sont associés à un plastron destiné à recouvrir au moins un appareil électrique.

Avantageusement, chaque émetteur comporte au moins une bobine d'induction électromagnétique ou au moins une antenne. De préférence, au moins un émetteur comporte deux bobines d'induction ou deux antennes, chacune desdites antennes ou desdites bobines d'induction étant conformées pour recevoir ou émettre des signaux électromagnétiques de fréquences différentes.

Selon un mode de réalisation, chaque émetteur émet un signal électromagnétique de commande vers les moyens de réception de l'appareil auxquels il est couplé.

De préférence, chaque émetteur reçoit un signal électromagnétique de contrôle comportant :
- une donnée représentative de l'identification de l'appareil dont les moyens de réception sont couplés avec l'émetteur,
- une donnée représentative de l'état de l'appareil dont les moyens de réception sont couplés avec l'émetteur,
- une donnée représentative de l'application de l'appareil dont les moyens de réception sont couplés avec l'émetteur, et/ou
- une donnée représentative d'un libellé de l'appareil dont les moyens de réception sont couplés avec l'émetteur.

Selon un mode de réalisation, le dispositif comporte des moyens de traitement permettant, pour plusieurs émetteurs, d'associer à chaque émetteur au moins ladite donnée représentative de position ou de localisation, et au moins ladite donnée représentative de la détection d'un appareil dont les moyens de réception sont couplés avec ledit émetteur.

De préférence, les moyens de traitement permettent d'associer à chaque émetteur :
- une donnée représentative de l'identification de l'appareil dont les moyens de réception sont couplés avec l'émetteur,
- une donnée représentative de l'état de l'appareil dont les moyens de réception sont couplés avec l'émetteur,
- une donnée représentative de l'application de l'appareil dont les moyens de réception sont couplés avec l'émetteur, et/ou
- une donnée représentative d'un libellé de l'appareil dont les moyens de réception sont couplés avec l'émetteur.

Selon un mode de réalisation, les moyens de traitement comportent, pour chaque émetteur, un ensemble électronique de traitement associé à l'émetteur.

Selon un autre mode de réalisation, les moyens de traitement comportent, pour le au moins un transmetteur, un ensemble électronique de traitement associé au transmetteur.

De préférence, chaque ensemble électronique de traitement associé à l'émetteur ou l'ensemble électronique de traitement associé au transmetteur comporte un oscillateur, un circuit de traitement et une alimentation.

Dans le cas où les moyens de traitement comportent, pour chaque émetteur, un ensemble électronique de traitement associé à l'émetteur, les moyens de traitement peuvent comporter, en outre, un ensemble électronique de traitement associé au transmetteur relié à chaque ensemble électronique de traitement associé à l'émetteur.

Avantageusement, les moyens de traitement comportent des premiers moyens de communication ou de multiplexage entre le au moins un transmetteur et l'ensemble électronique de traitement associé au transmetteur.

Selon un mode de réalisation, au moins un ensemble électronique de traitement est disposé sur les moyens de maintien.

De préférence, les moyens de traitement comportent, en outre, un centralisateur et des seconds moyens de communication ou de multiplexage entre, d'un côté, lesdits ensembles électroniques de traitement, et de l'autre côté, ledit centralisateur.

Avantageusement, le dispositif de surveillance comporte des moyens de communication externe. De préférence, les moyens de communication externe sont reliés aux moyens de traitement par un bus de données et/ou par une liaison téléphonique.

L'invention concerne également un procédé de surveillance d'un appareillage électrique comportant :
- l'émission de signaux électromagnétiques par une pluralité d'émetteurs répartis en différentes positions, chaque émetteur étant destiné à être couplé avec les moyens de réception d'un appareil électrique, et
- la réception par chaque émetteur d'au moins une partie de la pluralité d'émetteurs, d'un signal électromagnétique de contrôle comportant au moins une donnée représentative de la détection dudit appareil, une donnée représentative de position ou de localisation étant associée à chaque émetteur.

De préférence, le procédé comporte l'émission d'un signal électromagnétique de commande par chaque émetteur vers les moyens de réception de l'appareil auquel il est couplé.

Avantageusement, le procédé comporte la réception par chaque émetteur, d'un signal électromagnétique de contrôle comportant, en outre :
- une donnée représentative de l'identification de l'appareil dont les moyens de réception sont couplés avec l'émetteur,
- une donnée représentative de l'état de l'appareil dont les moyens de réception sont couplés avec l'émetteur,
- une donnée représentative de l'application de l'appareil dont les moyens de réception sont couplés avec l'émetteur, et/ou
- une donnée représentative d'un libellé de l'appareil dont les moyens de réception sont couplés avec l'émetteur.

Selon un mode de réalisation préférée, le procédé comporte l'association à chaque émetteur de ladite donnée représentative de position ou de localisation, et d'au moins une donnée représentative de la détection dudit appareil. De préférence le procédé comporte, en outre, l'association à chaque émetteur :
- d'une donnée représentative de l'identification de l'appareil dont les moyens de réception sont couplés avec l'émetteur,
- d'une donnée représentative de l'état de l'appareil dont les moyens de réception sont couplés avec l'émetteur,
- d'une donnée représentative de l'application de l'appareil dont les moyens de réception sont couplés avec l'émetteur, et/ou
- d'une donnée représentative d'un libellé de l'appareil dont les moyens de réception sont couplés avec l'émetteur.

De préférence, le procédé comporte, pour un émetteur déterminé :
- le repérage in situ de l'appareil dont les moyens de réception sont couplés avec l'émetteur par l'envoi d'une commande d'affichage de moyens d'affichage de l'appareil à l'aide de moyens de communication externe et par l'émission d'un signal électromagnétique de commande d'affichage,
- l'envoi à l'aide des moyens de communication externe, d'au moins une donnée représentative de l'application et/ou d'un libellé de l'appareil repéré in situ,
- la réception d'un signal de contrôle comportant au moins une donnée représentative de l'identification de l'appareil, et
- l'association à l'émetteur de la donnée représentative de position ou de localisation, de la donnée représentative de l'identification de l'appareil repéré in situ et de la au moins une donnée représentative de l'application et/ou du libellé de l'appareil repéré in situ.

Alternativement, le procédé comporte, pour un émetteur déterminé :
- le téléchargement par des moyens de communication externe, de la donnée représentative de position ou de localisation, d'au moins une donnée représentative de l'identification, de l'application et/ou d'un libellé de l'appareil dont les moyens de réception sont couplés à l'émetteur, et
- l'association à l'émetteur d'au moins ladite donnée représentative de position et de localisation et desdites données représentatives de l'identification, de l'application et/ou du libellé.

### BREVE DESCRIPTION DES FIGURES

D'autres avantages et caractéristiques ressortiront plus clairement de la description qui suit de modes particuliers de réalisation de l'invention, donnés à titre d'exemples non limitatifs, et représentés dans les figures annexées.

La figure 1 représente un schéma simplifié d'un dispositif de surveillance d'un appareillage électrique doté d'un transmetteur de signaux électromagnétiques.

La figure 2 représente une vue en coupe selon l'axe A-A' d'un transmetteur de signaux électromagnétiques.

La figure 3 représente une vue de profil d'un disjoncteur disposé dans une armoire électrique et couplé avec un émetteur d'un dispositif de surveillance, dans lequel les moyens de maintien sont associés à un support du disjoncteur

La figure 4 représente une vue de profil d'un disjoncteur disposé dans une armoire électrique et couplé avec un émetteur d'un dispositif de surveillance, dans lequel les moyens de maintien sont dissociés du support du disjoncteur.

La figure 5 représente une vue de profil d'un disjoncteur disposé dans une armoire électrique et couplé avec un émetteur d'un dispositif de surveillance, dans lequel les moyens de maintien sont associés au plastron d'une armoire électrique.

La figure 6 représente un schéma bloc d'un dispositif de surveillance doté d'un transmetteur et de premiers moyens de communication comportant un faisceau de conducteurs électriques et des moyens de multiplexage.

La figure 7 représente un schéma bloc d'un dispositif de surveillance doté d'un transmetteur et de premiers moyens de communication comportant un faisceau de conducteurs électriques directement reliés à un ensemble de traitement associé au transmetteur.

La figure 8 représente un schéma bloc d'un dispositif de surveillance doté d'un transmetteur et de moyens de traitement comportant un ensemble électronique de traitement associé au transmetteur et des ensembles électroniques de traitement associés aux émetteurs dudit transmetteur.

La figure 9 représente un schéma bloc d'un dispositif de surveillance comportant plusieurs transmetteurs, des ensembles électroniques de traitement associés aux émetteurs de chaque transmetteur, un ensemble électronique de traitement associé à chaque transmetteur et un centralisateur.

La figure 10 représente les étapes d'un mode de réalisation d'un procédé de surveillance d'un appareillage électrique.

La figure 11 représente les étapes d'un autre mode de réalisation d'un procédé de surveillance d'un appareillage électrique.

La figure 12 représente une configuration d'un dispositif de surveillance comportant trois transmetteurs sur lesquels sont positionnés des appareils électriques.

La figure 13 représente une trame de communication entre des moyens de traitement et les émetteurs de plusieurs transmetteurs.

La figure 14 représente un autre exemple de configuration d'une armoire électrique dans laquelle le dispositif de surveillance comporte trois transmetteurs sur lesquelles sont positionnés des appareils.

### DESCRIPTION DETAILLEE D'UN MODE DE REALISATION

Dans ce qui suit, les composants du transmetteur dédiés à la transmission de signaux électromagnétiques ont été qualifiés de moyens d'émission ou d'émetteurs. Les composants d'un appareil électrique dédiés à la transmission de signaux électromagnétiques ont, quant à eux, été qualifiés de moyens de réception. Le choix de cette terminologie a pour principal intérêt de distinguer les composants du transmetteur de ceux des appareils électriques. Cependant, les moyens d'émission ou les émetteurs peuvent également avoir un rôle de récepteur de signaux électromagnétiques de contrôle. En effet, les moyens de réception des appareils électriques peuvent également émettre un signal électromagnétique de contrôle en faisant varier le rayonnement électromagnétique reçu par lesdits moyens de réception, en faisant varier, par exemple, l'impédance d'entrée desdits moyens de réception.

En général, les moyens d'émissions ou les émetteurs, émettent vers des appareils électriques au moins un signal électromagnétique énergisant, c'est à dire un signal permettant d'alimenter électriquement des moyens de contrôle agissant sur les moyens de réception desdits appareils électriques. Parallèlement, chaque émetteur reçoit un signal électromagnétique de contrôle comportant au moins une donnée représentative de la détection d'un appareil électrique dont les moyens de réception sont couplés avec ledit émetteur. En effet, la présence ou non d'un appareil électrique fait varier le niveau d'absorption du rayonnement électromagnétique émis par l'émetteur et cette variation peut être détectée par un circuit de traitement de l'émetteur.

Les différents modes de transmission des signaux électromagnétiques entre un émetteur et un appareil électrique sont décrits de manière détaillée dans la demande de brevet européen EP 1 179 827.

Le dispositif de surveillance représenté à la figure 1 comporte un transmetteur de signaux électromagnétiques 1 doté de moyens d'émission comportant une pluralité d'émetteurs 2. Trois émetteurs sont couplés avec les moyens de réception des appareils électriques 3 de façon à émettre un rayonnement électromagnétique et à recevoir un signal électromagnétique de contrôle, le rayonnement et le signal électromagnétique étant représentés par des doubles flèches référencées 4. Le transmetteur 1 est doté de moyens de maintien 5 des moyens d'émission. Les moyens de maintien représentés à la figure 1 se présentent sous la forme d'une rangée modulaire sur laquelle les émetteurs 2 sont répartis linéairement.

Le transmetteur 1 représenté à la figure 2, dans une vue en coupe selon l'axe A-A', comporte les moyens de maintien 5, un émetteur 2, en l'espèce une antenne, et un ensemble électronique de traitement 21 associé à l'émetteur. Ce dernier fait partie des moyens de traitement du dispositif de surveillance. Dans le cas représenté dans les figures 1 et 2, les ensembles électroniques de traitement associés aux émetteurs sont disposés sur les moyens de maintien du transmetteur.

Le dispositif représenté à la figure 1 comprend, en outre, un ensemble électronique de traitement 6 associé au transmetteur et relié à celui-ci par des premiers moyens de communication ou de multiplexage 7. L'ensemble électronique de traitement 6 et les premiers moyens de communication ou de multiplexage 7 font, au même titre que les ensembles électroniques de traitement 21 associés aux émetteurs, partie des moyens de traitement du dispositif de surveillance.

Le dispositif de surveillance représenté à la figure 3 comporte un émetteur 2 couplé avec les moyens de réception 31 d'un appareil électrique, en l'occurrence un disjoncteur 32. Le disjoncteur est disposé derrière le plastron 33 d'une armoire électrique pouvant comporter d'autres appareils électriques non représentés. Le dispositif comporte des moyens de maintien 5, représentés de profil, permettant de maintenir les moyens d'émission, et en particulier les émetteurs.

Dans le mode représenté à la figure 3, les moyens de maintien 5 sont associés à un support 34 destiné à supporter des appareils électriques, tel que le disjoncteur 32. Dans ce mode de réalisation, l'association des moyens de maintien et du support peut être réalisée par tout moyen connu de l'homme du métier pour conférer, d'une part, une fonction de support des appareils électriques et, d'autre part, une fonction de maintien des moyens d'émissions, c'est à dire des émetteurs. L'association des moyens de maintien et du support permet de réaliser un couplage 35 entre les émetteurs et les moyens de réception électromagnétique desdits appareils.

Dans le mode représenté à la figure 4, les moyens de maintien 5 sont dissociés du support 34 et associé à un répartiteur 41. Ce mode de réalisation permet d'optimiser les volumes utiles des moyens de maintien 5 et des moyens de réception 31. Ce mode permet également d'associer aux moyens de réception 31 une fonction affichage permettant de visualiser des informations.

Dans le mode représenté à la figure 5, les moyens de maintien 5 sont associés au plastron 33 d'une armoire électrique. Ce mode de réalisation permet de conserver un plastron 33 standard et d'éviter l'interférence avec certains types de raccordement 34.

Le dispositif de surveillance représenté à la figure 6 comporte un transmetteur 1 pourvu d'émetteurs 2 et de moyens de maintien 5, certains émetteurs étant couplés à des appareils électriques 3 par couplage électromagnétique 4. Le dispositif comporte également un ensemble électronique de traitement 6 associé au transmetteur et des premiers moyens de communication ou de multiplexage 61 entre le transmetteur 1 et l'ensemble électronique de traitement 6. Les premiers moyens de communication ou de multiplexage 61 comportent un faisceau de conducteurs électriques 62 et des moyens de multiplexage 63, les conducteurs électriques étant reliés d'un côté aux émetteurs 2 et de l'autre côté aux moyens de multiplexage 63, ces derniers étant reliés à l'ensemble électronique de traitement 6.

Dans le dispositif représenté à la figure 7, les premiers moyens de communication ou de multiplexage 71 comportent également un faisceau de conducteurs électriques 72 reliés d'un côté aux émetteurs 2. Dans le mode de la figure 7, l'autre côté des conducteurs électriques 72 est directement relié à l'ensemble électronique de traitement associé au transmetteur 6.

Dans les dispositifs des figures 6 et 7, l'ensemble électronique de traitement 6 associé au transmetteur comporte un oscillateur, une alimentation et un circuit de traitement non représentés.

Dans le dispositif représenté à la figure 8, les moyens de traitement comportent un ensemble électronique de traitement 81 associé au transmetteur et des ensembles électroniques de traitement 82 associés aux émetteurs dudit transmetteur. Contrairement aux dispositifs des figures 6 et 7, chaque ensemble électronique de traitement 82 associé à un émetteur, dans le dispositif représenté à la figure 8, comporte un oscillateur, une alimentation et un circuit de traitement, non représentés.

Les premiers moyens de communication ou de multiplexage entre le transmetteur 1 et l'ensemble électronique de traitement 6 associé au transmetteur comportent :
- des conducteurs électriques 83 reliant chaque émetteur 2 aux ensembles électroniques de traitement 82 de chaque émetteur auquel il est associé, et
- un bus de données 84 reliant chaque ensemble électronique de traitement 82 associé à un émetteur à l'ensemble électronique de traitement 81 associé au transmetteur.

Dans le dispositif représenté à la figure 9, plusieurs transmetteurs 1 sont utilisés. Par rapport au dispositif de la figure 8, les moyens de traitement comportent, en outre, un centralisateur 91 et des seconds moyens de communication ou de multiplexage entre les ensembles électroniques de traitement 81 associés aux transmetteurs et ledit centralisateur 91, en l'occurrence un bus de données 86. Notons que dans les dispositifs de surveillance représentés aux figures 1, 6 , 7 et 8, les ensembles électroniques de traitement 6 et 81, qui sont associés à des transmetteurs, peuvent également avoir des fonctions de centralisateur.

Dans les modes de réalisation représentés, chaque émetteur est relié à un ensemble électronique de traitement associé à un transmetteur. D'autres variantes peuvent être envisagées, dans lesquelles chaque émetteur de seulement une partie de la pluralités d'émetteurs est relié à un ensemble électronique de traitement.

Les étapes principales du procédé de surveillance d'appareillage électrique sont représentées à la figure 10. Dans ce mode de réalisation, le procédé comporte une étape 101 d'émission de signaux électromagnétiques par une pluralité d'émetteurs répartis en différentes positions, et une étape 102 de réception, par chaque émetteur, d'un signal électromagnétique de contrôle comportant des données représentatives de la détection et de l'identification d'un appareil, une donnée représentative de position ou de localisation étant associée à chaque émetteur. Dans d'autres modes de réalisation, l'étape 102 est réalisée que sur une partie de la pluralité d'émetteurs. Le procédé comporte, en outre, une étape 103 d'association à chaque émetteur de la donnée représentative de position ou de localisation, et des données représentatives de la détection et de l'identification de l'appareil. L'étape d'association 103 peut être mise en oeuvre par tout moyen de traitement connu de l'homme du métier, par exemple, un ensemble électronique de traitement. Comme pour l'étape 102, dans d'autres modes de réalisation, l'étape 103 peut être réalisée sur une partie de la pluralité d'émetteurs.

Le procédé représenté à la figure 11 permet la création d'un tableau sous forme électronique ou informatique dans lequel sont répertoriées des informations concernant des appareils électriques d'une armoire électrique et des informations concernant la localisation de ces appareils dans cette armoire. Le dispositif de surveillance utilisé est doté de plusieurs transmetteurs comportant une pluralité d'émetteurs, chaque émetteur étant destiné à être couplé avec les moyens de réception d'un appareil électrique. Le dispositif de surveillance est également doté de moyens de traitement permettant d'associer les informations concernant chaque appareil à une information concernant la localisation de chaque appareil, c'est à dire la donnée représentative de position ou de localisation associée à l'émetteur auquel l'appareil est couplé.

Le procédé de la figure 11 comporte, pour chaque émetteur, une étape 111 de repérage in situ de l'appareil dont les moyens de réception sont couplés avec un émetteur déterminé :
- par l'envoi d'une commande d'affichage de moyens d'affichage de l'appareil, à l'aide de moyens de communication externe, et
- par l'émission d'un signal électromagnétique de commande d'affichage.

Pour mettre en oeuvre cette étape 111 de repérage, l'opérateur dispose, par exemple, d'un micro-ordinateur ou d'un dispositif équivalent connecté aux moyens de traitement du dispositif de surveillance, par l'intermédiaire des moyens de communication externes. L'opérateur peut ainsi envoyer une commande d'affichage des moyens d'affichage d'un appareil qui est couplé à un émetteur donné. Les moyens de traitement du dispositif de surveillance, en réponse à cette commande, génèrent une trame permettant l'émission du signal électromagnétique de commande d'affichage de l'émetteur considéré vers les moyens de réception de l'appareil électrique auquel il est couplé.

Le procédé représenté à la figure 11 comporte une étape 112 d'envoi, à l'aide des moyens de communication externes, d'au moins une donnée représentative de l'application et/ou d'un libellé de l'appareil repéré in situ. Une fois l'appareil électrique repéré, l'opérateur peut utiliser le micro-ordinateur ou le dispositif équivalent pour rentrer les données concernant l'application de l'appareil et un libellé.

Une étape 113 du procédé est dédiée à la réception d'un signal de contrôle comportant des données représentatives de la détection et de l'identification de l'appareil repéré in situ. La réception d'un signal de contrôle comportant une donnée représentative de l'identification de l'appareil est possible si ce dernier est équipé de moyens de réception électromagnétiques configurés pour émettre vers l'émetteur, un signal électromagnétique de contrôle comportant une donnée représentative de l'identification de l'appareil. Les moyens de réception de l'appareil, incluant un circuit de traitement pour l'identification de l'appareil, peuvent être montés dans l'appareil au moment de sa fabrication. Alternativement, ces moyens de réception peuvent être réalisés indépendamment et être montés ultérieurement sur un appareil déjà fabriqué, par exemple sous la forme d'une étiquette.

Une étape 114 du procédé est dédiée à l'association à l'émetteur d'au moins la donnée représentative de position ou de localisation associée à l'émetteur considéré, de la donnée représentative de l'identification de l'appareil repéré in situ et de la au moins une donnée représentative de l'application et/ou du libellé de l'appareil repéré in situ.

Ainsi, les données associées à chaque émetteur, qui sont représentatives de l'identification, de l'état, de l'application et/ou d'un libellé de l'appareil dont les moyens de réception sont couplés avec l'émetteur, peuvent être au moins en partie reçus :
- par l'intermédiaire de chaque émetteur, sous la forme d'un signal électromagnétique de contrôle, ou
- par l'intermédiaire de moyens de communication externe, comme c'est le cas dans l'étape 112.

Les moyens de communication externes peuvent être connectés localement, au niveau de l'armoire électrique comportant les appareils électriques à repérer, ce qui permet à l'opérateur de repérer, sur place, l'appareil électriques, et de rentrer directement les informations concernant cet appareil. Alternativement, les moyens de communication externes peuvent être connectés à un centralisateur plus ou moins éloigné de l'armoire électrique.

Ainsi, la mise en oeuvre du procédé représenté à la figure 11 permet de dresser la liste des appareils électriques et d'y associer des informations concernant ces appareils et leur localisation.

Le dispositif de surveillance représenté à la figure 12 comporte trois transmetteurs 121, 122 et 123 sur lesquelles sont positionnés des appareils électriques 3. Dans le cas de la figure 12, chaque transmetteur comporte quatre émetteurs. Le dispositif de surveillance comporte, en outre, des ensembles électroniques de traitement 124, 125 et 126 respectivement associés aux transmetteurs 121, 122 et 123. Ces moyens de traitement sont représentés par des tableaux 127, 128 et 129 indiquant, pour chaque appareil disposé sur le transmetteur, l'adresse de l'émetteur correspondant, c'est à dire la donnée représentative de position ou de localisation associée à l'émetteur, ainsi que des données représentatives de l'identité, de l'application et d'un libellé de l'appareil. L'étape qui consiste à associer, à chaque émetteur, l'adresse dudit émetteur et les données représentatives de l'identité, de l'application et d'un libellé de l'appareil peut être réalisée par l'ensemble électronique de traitement associé à chaque transmetteur ou, le cas échéant, par des ensembles électroniques de traitement associés à chaque émetteur. Le dispositif de surveillance comporte, en outre, un centralisateur 130 relié aux ensembles électroniques de traitement des transmetteurs par des second moyens de communication 131. Les moyens de traitement 124, 125, 126 et 130 sont également reliés à des moyens de communication externes, en l'occurrence une interface entrées/sorties 132, par l'intermédiaire d'un bus de données 133.

Les moyens de traitement du dispositif de surveillance représenté à la figure 12 réalisent, de façon périodique, une surveillance des appareils électriques couplés aux émetteurs.

Plus précisément, cette surveillance est réalisée par l'envoi d'une trame de surveillance entre les moyens de traitement et chaque émetteur. La trame de surveillance représentée à la figure 13 comporte une phase d'initialisation 141 et une phase de clôture 142 délimitant une séquence de communication 143 avec l'ensemble des émetteurs.

Les données transmises par chaque émetteur sont, quant à elles, délimitées par une autre phase d'initialisation 144 et une autre phase de clôture 145 spécifiques à chacun des émetteurs. Ces données comportent une adresse, c'est à dire au moins une donnée représentative de position ou de localisation associée à l'émetteur, en l'occurrence un numéro d'émetteur 147 et un numéro de transmetteur 146 auquel il est connecté. Cette adresse permet de sélectionner l'émetteur pour émettre un rayonnement électromagnétique dudit émetteur vers les moyens de réception de l'appareil électrique auxquels l'émetteur est couplé et recevoir un signal de contrôle comportant des données représentatives de la détection 148 et de l'identification 149 de l'appareil.

Le tableau 127 de l'ensemble électronique de traitement 124 représenté à la figure 12 montre, à titre d'exemple, que le transmetteur 121 comporte trois appareils électriques présentant les identités idt1, idt3 et idt4 respectivement couplés aux émetteurs en 1^{ère}, 3^{ème} et 4^{ème} positions sur le transmetteur 121.

Le tableau 128 de l'ensemble électronique de traitement 125 montre que le transmetteur 122 comporte trois appareils électriques présentant les identités idt11, idt12 et idt14 respectivement couplés aux émetteurs en 1^{ère}, 2^{ème} et 4^{ème} positions sur le transmetteur 122. Dans le tableau 128, les moyens de traitement indiquent, par le mot « INTRUS » dans la colonne « Libellé », que l'appareil électrique couplé à l'émetteur en 1^{ère} position du transmetteur et identifié idt11, représenté en pointillé, ne correspond pas l'appareil qui était normalement attendu. Ainsi, les moyens de traitement peuvent également réaliser tout type d'opération, telle que la comparaison de données avec des valeurs prédéterminées.

Le tableau 129 de l'ensemble électronique de traitement 126 montre que le transmetteur 123 comporte deux appareils électriques présentant les identités idt21 et idt23 respectivement couplés aux émetteurs en 2^{ème} et 4^{ème} positions sur le transmetteur 123. Les moyens de traitement indiquent, par le mot « ABSENT » dans la colonne « IDT », que l'émetteur en position 3 du transmetteur 123 est anormalement couplé à aucun appareil.

Le dispositif de surveillance représenté à la figure 14 comporte trois transmetteurs 161, 162, 163 sur lesquelles sont positionnés des appareils électriques 3 disposés dans une armoire électrique 164 pouvant recevoir quatre transmetteurs. Dans le cas de la figure 14, chaque transmetteur comporte neuf émetteurs. Le dispositif de surveillance comporte, en outre, des ensembles électroniques de traitement 165, 166 et 167 respectivement associés aux transmetteurs 161, 162 et 163. Ces moyens de traitement sont reliés à un centralisateur 168 par des second moyens de communication 169. Le centralisateur est représenté par un tableau indiquant, pour les onze appareils disposés dans l'armoire électrique, l'adresse du transmetteur et de l'émetteur correspondant, ainsi que des données représentatives de l'identité, de l'application et d'un libellé de l'appareil. Dans le cas représenté à la figure 14, l'étape qui consiste à associer, à chaque émetteur, les adresses du transmetteur et de l'émetteur, ainsi que les données représentatives de l'identité, de l'application et d'un libellé de l'appareil peut être réalisée par le centralisateur, par l'ensemble électronique de traitement associé à chaque transmetteur ou, le cas échéant, par des ensembles électroniques de traitement associés à chaque émetteur.

Le dispositif de surveillance peut être mis en oeuvre sur tout type d'appareillage électrique, c'est à dire sur tout type de groupe d'appareils électriques, tels que des appareils de coupure, par exemple des disjoncteurs.

Le dispositif de surveillance est particulièrement adapté pour être mise en oeuvre sur des tableaux ou des armoires électriques.

## Revendications

1. Dispositif de surveillance d'un appareillage électrique comprenant au moins un transmetteur (1) de signaux électromagnétiques doté :
- de moyens d'émission destinés à émettre un rayonnement électromagnétique (4 ; 35) vers au moins un appareil électrique (3 ; 32) équipé de moyens de réception électromagnétique (31), et
- de moyens de maintien (5) desdits moyens d'émission,
**caractérisé en ce que** lesdits moyens d'émission comportent une pluralité d'émetteurs (2) répartis en différentes positions desdits moyens de maintien, chaque émetteur d'au moins une partie de la pluralité d'émetteurs étant destiné à être couplé avec les moyens de réception (31) d'un appareil électrique (3 ; 32), de façon à recevoir un signal électromagnétique de contrôle (4 ; 35) comportant au moins une donnée représentative de la détection dudit appareil électrique, une donnée représentative de position ou de localisation étant associée à chaque émetteur.

2. Dispositif selon la revendication 1, **caractérisé en ce que** les moyens de maintien du au moins un transmetteur comportent une rangée modulaire (5) sur laquelle les émetteurs (2) sont répartis linéairement.

3. Dispositif selon l'une des revendications 1 ou 2, **caractérisé en ce que** les moyens de maintien (5) du au moins un transmetteur sont associés à un support (34) destiné à supporter au moins un appareil électrique.

4. Dispositif selon l'une des revendications 1 ou 2, **caractérisé en ce que** les moyens de maintien (5) du au moins un transmetteur sont associés à un répartiteur (41) destiné à alimenter au moins un appareil électrique.

5. Dispositif selon l'une des revendications 1 ou 2, **caractérisé en ce que** les moyens de maintien (5) du au moins un transmetteur sont associés à un plastron (33) destiné à recouvrir au moins un appareil électrique.

6. Dispositif selon l'une des revendications 1 à 5, **caractérisé en ce que** chaque émetteur (2) comporte au moins une bobine d'induction électromagnétique.

7. Dispositif selon l'une des revendications 1 à 5, **caractérisé en ce que** chaque émetteur (2) comporte au moins une antenne.

8. Dispositif selon l'une des revendications 6 ou 7, **caractérisé en ce qu'**au moins un émetteur (2) comporte deux bobines d'induction ou deux antennes, chacune desdites antennes ou desdites bobines d'induction étant conformées pour recevoir ou émettre des signaux électromagnétiques de fréquences différentes.

9. Dispositif selon l'une des revendications 1 à 8, **caractérisé en ce que** chaque émetteur (2) émet un signal électromagnétique de commande vers les moyens de réception de l'appareil auxquels il est couplé.

10. Dispositif selon l'une des revendications 1 à 9, **caractérisé en ce que** chaque émetteur (2) reçoit un signal électromagnétique de contrôle comportant:
- une donnée représentative de l'identification de l'appareil dont les moyens de réception sont couplés avec l'émetteur,
- une donnée représentative de l'état de l'appareil dont les moyens de réception sont couplés avec l'émetteur,
- une donnée représentative de l'application de l'appareil dont les moyens de réception sont couplés avec l'émetteur, et/ou
- une donnée représentative d'un libellé de l'appareil dont les moyens de réception sont couplés avec l'émetteur.

11. Dispositif selon l'une des revendications 1 à 10, **caractérisé en ce qu'**il comporte des moyens de traitement (6; 81, 82 ; 81, 82, 91) permettant, pour plusieurs émetteurs, d'associer à chaque émetteur (2) au moins ladite donnée représentative de position ou de localisation (146, 147), et au moins ladite donnée (148) représentative de la détection d'un appareil dont les moyens de réception sont couplés avec ledit émetteur.

12. Dispositif selon la revendication 11, **caractérisé en ce que** les moyens de traitement permettent d'associer à chaque émetteur :
- une donnée (148) représentative de l'identification de l'appareil dont les moyens de réception sont couplés avec l'émetteur,
- une donnée représentative de l'état de l'appareil dont les moyens de réception sont couplés avec l'émetteur,
- une donnée représentative de l'application de l'appareil dont les moyens de réception sont couplés avec l'émetteur, et/ou
- une donnée représentative d'un libellé de l'appareil dont les moyens de réception sont couplés avec l'émetteur.

13. Dispositif selon l'une des revendications 1 à 12, **caractérisé en ce que** les moyens de traitement comportent, pour chaque émetteur, un ensemble électronique (82) de traitement associé à l'émetteur (2).

14. Dispositif selon l'une des revendications 1 à 12, **caractérisé en ce que** les moyens de traitement comportent, pour le au moins un transmetteur, un ensemble électronique de traitement (6 ; 81) associé au transmetteur (1).

15. Dispositif selon l'une des revendications 13 ou 14, **caractérisé en ce que** chaque ensemble de traitement (82) associé à l'émetteur ou l'ensemble électronique de traitement (6) associé au transmetteur comporte un oscillateur, un circuit de traitement et une alimentation.

16. Dispositif selon la revendication 13, **caractérisé en ce que** les moyens de traitement comportent un ensemble électronique de traitement (81) associé au transmetteur relié à chaque ensemble électronique de traitement (82) associé à l'émetteur.

17. Dispositif selon l'une des revendications 13 à 16, **caractérisé en ce que** les moyens de traitement comportent des premiers moyens de communication ou de multiplexage (62, 63; 72; 83, 84) entre le au moins un transmetteur (1) et l'ensemble électronique de traitement (6; 81) associé au transmetteur.

18. Dispositif selon l'une des revendications 13 à 17, **caractérisé en ce qu'**au moins un ensemble électronique de traitement (6; 82, 81) est disposé sur les moyens de maintien (5).

19. Dispositif selon l'une des revendications 13 à 18, **caractérisé en ce que** les moyens de traitement comportent, en outre, un centralisateur (91; 130; 168) et des seconds moyens de communication ou de multiplexage (86;131 ;169) entre, d'un côté, lesdits ensembles électroniques de traitement (81 ; 124 ; 165-167), et de l'autre côté, ledit centralisateur.

20. Dispositif selon l'une des revendications 13 à 19, **caractérisé en ce que** ledit dispositif comporte des moyens de communication externe (132, 133).

21. Dispositif selon la revendication 20, **caractérisé en ce que** les moyens de communication externe sont reliés aux moyens de traitement par un bus de données (133) et/ou par une liaison téléphonique.

22. Procédé de surveillance d'un appareillage électrique, **caractérisé en ce qu'**il comporte :
- l'émission (101) de signaux électromagnétiques par une pluralité d'émetteurs répartis en différentes positions, chaque émetteur étant destiné à être couplé avec les moyens de réception d'un appareil électrique, et
- la réception (102) par chaque émetteur d'au moins une partie de la pluralité d'émetteurs, d'un signal électromagnétique de contrôle comportant au moins une donnée représentative de la détection dudit appareil, une donnée représentative de position ou de localisation étant associée à chaque émetteur.

23. Procédé selon la revendication 22, **caractérisé en ce qu'**il comporte l'émission (111) d'un signal électromagnétique de commande par chaque émetteur vers les moyens de réception de l'appareil auquel il est couplé.

24. Procédé selon l'une des revendications 22 ou 23, **caractérisé en ce qu'**il comporte la réception (102 ; 113) par chaque émetteur, d'un signal électromagnétique de contrôle comportant, en outre :
- une donnée représentative de l'identification de l'appareil dont les moyens de réception sont couplés avec l'émetteur,
- une donnée représentative de l'état de l'appareil dont les moyens de réception sont couplés avec l'émetteur,
- une donnée représentative de l'application de l'appareil dont les moyens de réception sont couplés avec l'émetteur, et/ou
- une donnée représentative d'un libellé de l'appareil dont les moyens de réception sont couplés avec l'émetteur.

25. Procédé selon l'une des revendications 22 à 24, **caractérisé en ce qu'**il comporte l'association (103) à chaque émetteur de ladite donnée représentative de position ou de localisation, et d'au moins une donnée représentative de la détection dudit appareil.

26. Procédé selon l'une des revendications 22 à 25, **caractérisé en ce qu'**il comporte, en outre, l'association (114) à chaque émetteur:
- d'une donnée représentative de l'identification de l'appareil dont les moyens de réception sont couplés avec l'émetteur,
- d'une donnée représentative de l'état de l'appareil dont les moyens de réception sont couplés avec l'émetteur,
- d'une donnée représentative de l'application de l'appareil dont les moyens de réception sont couplés avec l'émetteur, et/ou
- d'une donnée représentative d'un libellé de l'appareil dont les moyens de réception sont couplés avec l'émetteur.

27. Procédé selon la revendication 26, **caractérisé en ce qu'**il comporte, pour un émetteur déterminé :
- le repérage in situ (111) de l'appareil dont les moyens de réception sont couplés avec l'émetteur par l'envoi d'une commande d'affichage de moyens d'affichage de l'appareil à l'aide de moyens de communication externe et par l'émission d'un signal électromagnétique de commande d'affichage,
- l'envoi (112) à l'aide des moyens de communication externe, d'au moins une donnée représentative de l'application et/ou d'un libellé de l'appareil repéré in situ,
- la réception (113) d'un signal de contrôle comportant au moins une donnée représentative de l'identification de l'appareil, et
- l'association (114) à l'émetteur de la donnée représentative de position ou de localisation, de la donnée représentative de l'identification de l'appareil repéré in situ et de la au moins une donnée représentative de l'application et/ou du libellé de l'appareil repéré in situ.

28. Procédé selon la revendication 26, **caractérisé en ce qu'**il comporte, pour un émetteur déterminé :
- le téléchargement par des moyens de communication externe, de la donnée représentative de position ou de localisation, d'au moins une donnée représentative de l'identification, de l'application et/ou d'un libellé de l'appareil dont les moyens de réception sont couplés à l'émetteur, et
- l'association à l'émetteur d'au moins ladite donnée représentative de position ou de localisation et desdites données représentatives de l'identification, de l'application et/ou du libellé.

## Claims

1. A device for monitoring an electrical switchgear apparatus comprising at least one transmission unit (1) for transmitting electromagnetic signals equipped with:
- transmitting means designed to transmit an electromagnetic radiation (4; 35) to at least one electrical switchgear apparatus (3; 32) equipped with electromagnetic receiver means (31), and
- means for maintaining (5) said transmitting means,
**characterized in that** said transmitting means comprise a plurality of transmitters (2) arranged in different positions of said means for maintaining, each transmitter of at least a part of the plurality of transmitters being designed to be coupled with the receiver means (31) of an electrical switchgear apparatus (3; 32) so as to receive an electromagnetic monitoring signal (4;35) comprising at least one data representative of detection of said electrical switchgear apparatus, data representative of position or location being associated with each transmitter.

2. The device according to claim 1, **characterized in that** the means for maintaining of the at least one transmission unit comprise a modular row (5) whereon the transmitters (2) are arranged linearly.

3. The device according to one of claims 1 or 2, **characterized in that** the means for maintaining (5) of the at least one transmission unit are associated with a support (34) designed to support at least one electrical switchgear apparatus.

4. The device according to one of claims 1 or 2, **characterized in that** the means for maintaining (5) of the at least one transmission unit are associated with a distribution block (41) designed to supply at least one electrical switchgear apparatus.

5. The device according to one of claims 1 or 2, **characterized in that** the means for maintaining (5) of the at least one transmission unit are associated with a front plate (33) designed to cover at least one electrical switchgear apparatus.

6. The device according to one of claims 1 to 5, **characterized in that** each transmitter (2) comprises at least one electromagnetic induction coil.

7. The device according to one of claims 1 to 5, **characterized in that** each transmitter (2) comprises at least one antenna.

8. The device according to one of claims 6 or 7, **characterized in that** at least one transmitter (2) comprises two induction coils or two antennas, each of said antennas or said induction coils being formed in such a way as to receive or transmit electromagnetic signals of different frequencies.

9. The device according to one of claims 1 to 8, **characterized in that** each transmitter (2) transmits an electromagnetic control signal to the receiver means of the apparatus with which it is coupled.

10. The device according to one of claims 1 to 9, **characterized in that** each transmitter (2) receives an electromagnetic monitoring signal comprising:
- data representative of identification of the apparatus the receiver means whereof are coupled with the transmitter,
- data representative of the state of the apparatus the receiver means whereof are coupled with the transmitter,
- data representative of the application of the apparatus the receiver means whereof are coupled with the transmitter, and/or
- data representative of a name tag of the apparatus the receiver means whereof are coupled with the transmitter.

11. The device according to one of claims 1 to 10, **characterized in that** it comprises processing means (6; 81, 82; 81, 82, 91) whereby, for several transmitters, at least said data representative of position or location (146, 147) and at least said data (148) representative of detection of an apparatus the receiver means whereof are coupled with said transmitter, can be associated with each transmitter (2).

12. The device according to claim 11, **characterized in that** the processing means enable the following to be associated with each transmitter:
- data (148) representative of identification of the apparatus the receiver means whereof are coupled with the transmitter,
- data representative of the state of the apparatus the receiver means whereof are coupled with the transmitter,
- data representative of the application of the apparatus the receiver means whereof are coupled with the transmitter, and/or
- data representative of a name tag of the apparatus the receiver means whereof are coupled with the transmitter.

13. The device according to one of claims 1 to 12, **characterized in that** the processing means comprise, for each transmitter, an electronic processing unit (82) associated with the transmitter (2).

14. The device according to one of claims 1 to 12, **characterized in that** the processing means comprise, for the at least one transmission unit, an electronic processing unit (6; 81) associated with the transmission unit (1).

15. The device according to one of claims 13 or 14, **characterized in that** each processing unit (82) associated with the transmitter or the electronic processing unit (6) associated with the transmission unit comprises an oscillator, a processing circuit and a power supply.

16. The device according to claim 13, **characterized in that** the processing means comprise an electronic processing unit (81) associated with the transmission unit connected to each electronic processing unit (82) associated with the transmitter.

17. The device according to one of claims 13 to 16, **characterized in that** the processing means comprise first means for communication or multiplexing (62, 63; 72; 83, 84) between the at least one transmission unit (1) and the electronic processing unit (6; 81) associated with the transmission unit.

18. The device according to one of claims 13 to 17, **characterized in that** at least one electronic processing unit (6; 82, 81) is arranged on the means for maintaining (5).

19. The device according to one of claims 13 to 18, **characterized in that** the processing means further comprise a centraliser (91; 130; 168) and second means for communication or multiplexing (86; 131; 169) between said electronic processing units (81; 124; 165-167) on the one side, and said centraliser on the other side.

20. The device according to one of claims 13 to 19, **characterized in that** said device comprises external communication means (132, 133).

21. The device according to claim 20, **characterized in that** the external communication means are connected to the processing means by a data bus (133) and/or by a telephone link.

22. A method for monitoring an electrical switchgear apparatus, **characterized in that** it comprises:
- transmission (101) of electromagnetic signals by a plurality of transmitters arranged in different positions, each transmitter being designed to be coupled with the receiver means of an electrical switchgear apparatus, and
- receipt (102) by each transmitter of at least a part of the plurality of transmitters, of an electromagnetic monitoring signal comprising at least one data representative of detection of said apparatus, data representative of position or location being associated with each transmitter.

23. The method according to claim 22, **characterized in that** it comprises transmission (111) of an electromagnetic monitoring signal by each transmitter to the receiver means of the apparatus with which it is coupled.

24. The method according to one of claims 22 or 23, **characterized in that** it comprises receipt (102; 113) by each transmitter of an electromagnetic monitoring signal further comprising:
- data representative of identification of the apparatus the receiver means whereof are coupled with the transmitter,
- data representative of the state of the apparatus the receiver means whereof are coupled with the transmitter,
- data representative of the application of the apparatus the receiver means whereof are coupled with the transmitter, and/or
- data representative of a name tag of the apparatus the receiver means whereof are coupled with the transmitter.

25. The method according to one of claims 22 to 24, **characterized in that** it comprises association (103) with each transmitter of said data representative of position or location and at least one data representative of detection of said apparatus.

26. The method according to one of claims 22 to 25, **characterized in that** it further comprises association (114) with each transmitter:
- of data representative of identification of the apparatus the receiver means whereof are coupled with the transmitter,
- of data representative of the state of the apparatus the receiver means whereof are coupled with the transmitter,
- of data representative of the application of the apparatus the receiver means whereof are coupled with the transmitter, and/or
- of data representative of a name tag of the apparatus the receiver means whereof are coupled with the transmitter.

27. The method according to claim 26, **characterized in that** it comprises, for a given transmitter:
- in situ locating (111) of the apparatus the receiver means whereof are coupled with the transmitter by sending a display command of display means of the apparatus by means of external communication means and by transmitting an electromagnetic display command signal,
- sending (112), by means of the external communication means, of at least one data representative of the application and/or of a name tag of the apparatus located in situ,
- receipt (113) of a monitoring signal comprising at least one data representative of identification of the apparatus, and
- associating (114) with the transmitter the data representative of position or location, the data representative of identification of the apparatus located in situ and the at least one data representative of the application and/or of the name tag of the apparatus located in situ.

28. The method according to claim 26, **characterized in that** it comprises, for a given transmitter:
- downloading by external communication means, of the data representative of position or location, of at least one data representative of identification, of the application and/or of a name tag of the apparatus the receiver means whereof are coupled with the transmitter, and
- associating with the transmitter at least said data representative of position or location and said data representative of identification, of the application and/or of the name tag.

## Patentansprüche

1. Überwachungseinrichtung für ein elektrisches Schaltgerät, die mindestens einen Übertrager (1) elektromagnetischer Signale mit
- Sendemitteln zur Aussendung einer elektromagnetischen Strahlung (4 ; 35) an mindestens ein, mit elektromagnetischen Empfangsmitteln (31) ausgerüstetes elektrisches Schaltgerät (3; 32) sowie
- Haltemitteln zur Halterung (5) der genannten Sendemittel umfasst,
**dadurch gekennzeichnet, dass** die genannten Sendemittel mehrere auf den genannten Haltemitteln räumlich verteilte Sender (2) umfassen, wobei jeder Sender mindestens einer Teilmenge der insgesamt vorhandenen Sender dazu dient, mit den Empfangsmitteln (31) eines elektrischen Schaltgeräts (3 ; 32) gekoppelt zu werden, um ein elektromagnetisches Kontrollsignal (4; 35) zu empfangen, das mindestens eine, die Erkennung des genannten elektrischen Schaltgeräts abbildende Information enthält, wobei jedem Sender eine die Position oder Lokalisierung abbildende Information zugeordnet ist.

2. Einrichtung nach Anspruch 1, **dadurch gekennzeichnet, dass** die Haltemittel des mindestens einfach vorhandenen Übertragers eine Modulleiste (5) umfassen, auf der die Sender (2) in einer Reihe nebeneinander angeordnet sind.

3. Einrichtung nach einem der Ansprüche 1 oder 2, **dadurch gekennzeichnet, dass** die Haltemittel (5) des mindestens einfach vorhandenen Übertragers einem Träger (34) zugeordnet sind, der dazu dient, mindestens ein elektrisches Schaltgerät aufzunehmen.

4. Einrichtung nach einem der Ansprüche 1 oder 2, **dadurch gekennzeichnet, dass** die Haltemittel (5) des mindestens einfach vorhandenen Übertragers einem Verteiler (41) zugeordnet sind, der dazu dient, die Stromversorgung mindestens eines elektrischen Schaltgeräts zu gewährleisten.

5. Einrichtung nach einem der Ansprüche 1 oder 2, **dadurch gekennzeichnet, dass** die Haltemittel (5) des mindestens einfach vorhandenen Übertragers einer Frontabdeckung (33) zugeordnet sind, die dazu dient, mindestens ein elektrisches Schaltgerät abzudecken.

6. Einrichtung nach einem der Ansprüche 1 bis 5, **dadurch gekennzeichnet, dass** jeder Sender (2) mindestens eine elektromagnetische Induktionsspule umfasst.

7. Einrichtung nach einem der Ansprüche 1 bis 5, **dadurch gekennzeichnet, dass** jeder Sender (2) mindestens eine Antenne umfasst.

8. Einrichtung nach einem der Ansprüche 6 oder 7, **dadurch gekennzeichnet, dass** mindestens ein Sender (2) zwei Induktionsspulen oder zwei Antennen umfasst, wobei jede der genannten Antennen bzw. Induktionsspulen dazu ausgelegt ist, elektromagnetische Signale unterschiedlicher Frequenzen zu empfangen oder zu senden.

9. Einrichtung nach einem der Ansprüche 1 bis 8, **dadurch gekennzeichnet, dass** jeder Sender (2) ein elektromagnetisches Steuersignal an die Empfangsmittel des Schaltgeräts sendet, mit denen er gekoppelt ist

10. Einrichtung nach einem der Ansprüche 1 bis 9, **dadurch gekennzeichnet, dass** jeder Sender (2) ein elektromagnetisches Kontrollsignal empfängt, das
- eine Information, welche die Identifizierung des Schaltgeräts abbildet, dessen Empfangsmittel mit dem Sender gekoppelt sind,
- eine Information, welche den Schaltzustand des Schaltgeräts abbildet, dessen Empfangsmittel mit dem Sender gekoppelt sind,
- eine Information, welche die Anwendung des Schaltgeräts abbildet, dessen Empfangsmittel mit dem Sender gekoppelt sind, und/oder
- eine Information enthält, welche eine Bezeichnung des Schaltgeräts abbildet, dessen Empfangsmittel mit dem Sender gekoppelt sind.

11. Einrichtung nach einem der Ansprüche 1 bis 10, **dadurch gekennzeichnet, dass** sie Verarbeitungsmittel (6; 81, 82 ; 81, 82, 91) umfasst, die es bei mehreren Sendern ermöglichen, jedem Sender (2) mindestens die genannte, die Position oder Lokalisierung abbildende Information (146, 147) und mindestens die genannte Information (148) zuzuordnen, welche die Erkennung eines Schaltgeräts abbildet, dessen Empfangsmittel mit dem genannten Sender gekoppelt sind.

12. Einrichtung nach Anspruch 11, **dadurch gekennzeichnet, dass** es die Verarbeitungsmittel erlauben, jedem Sender
- eine Information (148), welche die Identifizierung des Schaltgeräts abbildet, dessen Empfangsmittel mit dem Sender gekoppelt sind,
- eine Information, welche den Schaltzustand des Schaltgeräts abbildet, dessen Empfangsmittel mit dem Sender gekoppelt sind,
- eine Information, welche die Anwendung des Schaltgeräts abbildet, dessen Empfangsmittel mit dem Sender gekoppelt sind, und/oder
- eine Information zuzuordnen, welche eine Bezeichnung des Schaltgeräts abbildet, dessen Empfangsmittel mit dem Sender gekoppelt sind.

13. Einrichtung nach einem der Ansprüche 1 bis 12, **dadurch gekennzeichnet, dass** die Verarbeitungsmittel für jeden Sender eine dem jeweiligen Sender (2) zugeordnete elektronische Verarbeitungseinheit (82) umfassen.

14. Einrichtung nach einem der Ansprüche 1 bis 12, **dadurch gekennzeichnet, dass** die Verarbeitungsmittel des mindestens einfach vorhandenen Übertragers eine dem Übertrager (1) zugeordnete Verarbeitungseinheit (6 ; 81) umfassen.

15. Einrichtung nach einem der Ansprüche 13 oder 14, **dadurch gekennzeichnet, dass** jede dem Sender zugeordnete Verarbeitungseinheit (82) bzw. die dem Übertrager zugeordnete elektronische Verarbeitungseinheit (6) einen Schwingkreis, eine Verarbeitungsschaltung und eine Stromversorgung umfasst.

16. Einrichtung nach Anspruch 13, **dadurch gekennzeichnet, dass** die Verarbeitungsmittel eine dem Übertrager zugeordnete elektronische Verarbeitungseinheit (81) umfassen, die mit jeder der dem Sender zugeordneten elektronischen Verarbeitungseinheiten (82) verbunden ist.

17. Einrichtung nach einem der Ansprüche 13 bis 16, **dadurch gekennzeichnet, dass** die Verarbeitungsmittel erste Kommunikations- oder Multiplexmittel (62, 63; 72; 83, 84) zwischen dem mindestens einfach vorhandenen Übertrager (1) und der dem Übertrager zugeordneten elektronischen Verarbeitungseinheit (6; 81) umfassen.

18. Einrichtung nach einem der Ansprüche 13 bis 17, **dadurch gekennzeichnet, dass** mindestens eine elektronische Verarbeitungseinheit (6; 82, 81) auf den Haltemitteln (5) angeordnet ist.

19. Einrichtung nach einem der Ansprüche 13 bis 18, **dadurch gekennzeichnet, dass** die Verarbeitungsmittel zusätzlich einen Konzentrator (91; 130; 168) sowie zweite Kommunikationsmittel bzw. Multiplexmittel (86 ;131 ;169) zwischen den genannten elektronischen Verarbeitungseinheiten (81 ; 124 ; 165-167) einerseits und dem genannten Konzentrator andererseits umfassen.

20. Einrichtung nach einem der Ansprüche 13 bis 19, **dadurch gekennzeichnet, dass** die genannte Einrichtung externe Kommunikationsmittel (132, 133) umfasst.

21. Einrichtung nach Anspruch 20, **dadurch gekennzeichnet, dass** die externen Kommunikationsmittel über einen Datenbus (133) und/oder über eine Fernsprechleitung mit den Verarbeitungsmitteln verbunden sind.

22. Verfahren zur Überwachung eines elektrischen Schaltgeräts, **dadurch gekennzeichnet, dass** es
- die Aussendung (101) von elektromagnetischen Signalen durch mehrere, räumlich verteilte Sender, von denen jeder dazu dient, mit Empfangsmitteln eines elektrischen Schaltgeräts gekoppelt zu werden,
- sowie den Empfang (102) eines elektromagnetischen Kontrollsignals durch jeden Sender mindestens einer Teilmenge der insgesamt vorhandenen Sender umfasst, welches Signal mindestens eine die Erkennung des genannten Schaltgeräts abbildende Information enthält, wobei jedem Sender eine die Position oder Lokalisierung abbildende Information zugeordnet ist.

23. Verfahren nach Anspruch 22, **dadurch gekennzeichnet, dass** es die Aussendung (111) eines elektromagnetischen Steuersignals durch jeden Sender an die Empfangsmittel des Schaltgeräts umfasst, mit dem der jeweilige Sender gekoppelt ist.

24. Verfahren nach einem der Ansprüche 22 oder 23, **dadurch gekennzeichnet, dass** es den Empfang (102 ; 113) eines elektromagnetischen Kontrollsignals durch jeden Sender umfasst, welches Signal außerdem
- eine Information, welche die Identifizierung des Schaltgeräts abbildet, dessen Empfangsmittel mit dem Sender gekoppelt sind,
- eine Information, welche den Schaltzustand des Schaltgeräts abbildet, dessen Empfangsmittel mit dem Sender gekoppelt sind,
- eine Information, welche die Anwendung des Schaltgeräts abbildet, dessen Empfangsmittel mit dem Sender gekoppelt sind, und/oder
- eine Information enthält, die eine Bezeichnung des Schaltgeräts abbildet, dessen Empfangsmittel mit dem Sender gekoppelt sind.

25. Verfahren nach einem der Ansprüche 22 bis 24, **dadurch gekennzeichnet, dass** es die Zuordnung (103) der genannten, die Position oder Lokalisierung abbildenden Information sowie mindestens einer die Erkennung des genannten Schaltgeräts abbildenden Information zu jedem Sender umfasst.

26. Verfahren nach einem der Ansprüche 22 bis 25, **dadurch gekennzeichnet, dass** es außerdem die Zuordnung (114) folgender Informationen zu jedem Sender umfasst:
- eine information, welche die Erkennung des Schaltgeräts abbildet, dessen Empfangsmittel mit dem Sender gekoppelt sind,
- eine Information, welche den Schaltzustand des Schaltgeräts abbildet, dessen Empfangsmittel mit dem Sender gekoppelt sind,
- eine Information, welche die Anwendung des Schaltgeräts abbildet, dessen Empfangsmittel mit dem Sender gekoppelt sind, und/oder
- eine Information, die eine Kennzeichnung des Schaltgeräts abbildet, dessen Empfangsmittel mit dem Sender gekoppelt sind.

27. Verfahren nach Anspruch 26, **dadurch gekennzeichnet, dass** es bei einem gegebenen Sender folgende Schritte umfasst:
- die Vorort-Kennzeichnung (111) des Schaltgeräts, dessen Empfangsmittel mit dem Sender gekoppelt sind, durch Übertragung eines Anzeigebefehls zur Aktivierung von Anzeigemitteln des Schaltgeräts über externe Kommunikationsmittel sowie durch Aussendung eines elektromagnetischen Anzeigebefehlssignals,
- die Aussendung (112) mindestens einer die Anwendung und/oder eine Bezeichnung des vor Ort **gekennzeichnet**en Schaltgeräts über externe Kommunikationsmittel,
- den Empfang (113) eines Kontrollsignals, das mindestens eine, die Identifizierung des Schaltgeräts abbildende Information enthält,
- sowie die Zuordnung (114) der die Position oder Lokalisierung abbildenden Information, der die Identifizierung des vor Ort **gekennzeichnet**en Schaltgeräts abbildenden Information und mindestens einer der die Anwendung und/oder die Bezeichnung des vor Ort **gekennzeichnet**en Schaltgeräts abbildenden Information zum jeweiligen Sender.

28. Verfahren nach Anspruch 26, **dadurch gekennzeichnet, dass** es bei einem gegebenen Sender folgende Schritte umfasst:
- die über externe Kommunikationsmittel durchgeführte Fernübertragung der die Position oder Lokalisierung abbildenden Information sowie mindestens einer Information an den Sender, welche die Identifizierung, die Anwendung und/oder die Bezeichnung des Schaltgeräts abbildet, dessen Empfangsmittel mit dem Sender gekoppelt sind, und
- die Zuordnung mindestens der genannten, die Position oder Lokalisierung abbildenden Information und der genannten die Identifizierung, die Anwendung und/oder die Bezeichnung abbildenden Informationen zum jeweiligen Sender.
